# EUROPÄISCHE PATENTSCHRIFT

(11) **EP 1 693 334 B1**
(45) Veröffentlichungstag und Bekanntmachung des Hinweises auf die Patenterteilung: **20.05.2009**
(21) Anmeldenummer: 06000554.3
(22) Anmeldetag: 12.01.2006
(51) Int. Cl.: B66F 9/20, G05G 1/02, G05G 1/62

(54) **Handbetätigte Bedienvorrichtung für einen Bedienplatz eines Flurförderzeugs**
Hand operated control device for the operator's compartment of a industrial vehicle
Dispositif de commande à main pour poste de conduite d'un chariot industriel

(30) Priorität: 19.02.2005 DE 102005007789
(43) Veröffentlichungstag der Anmeldung: 23.08.2006
(73) Patentinhaber: Jungheinrich Aktiengesellschaft, 22047 Hamburg (DE)
(72) Erfinder: Behncke, Christoph, 23795 Bad Segeberg (DE); Niebuhr, Michael, 22941 Bargteheide (DE)
(74) Vertreter: Hauck Patent- und Rechtsanwälte

(56) Entgegenhaltungen:
- EP-A- 0 655 413
- EP-A- 1 350 668
- WO-A-00/64801
- GB-A- 2 328 005
- LOGISTIK JOURNAL: "Starkes Modell" [Online] Februar 2005 (2005-02), , XP002380524 Gefunden im Internet: URL:http://www.cicweb.de/article.aspx?arti cle=8a096ba4-3f2f-464a-80cd-b025a74b3992> [gefunden am 2006-05-09] * Abbildung oben *

## Beschreibung

Die Erfindung bezieht sich auf eine handbetätigte Bedienvorrichtung für einen Bedienplatz eines Flurförderzeugs nach dem Anspruch 1.

Aus DE 297 14 284 U1 ist eine handbetätigte Stellvorrichtung für den Bedienstand eines Schubmaststaplers bekannt geworden, bei der drei um eine annähernd horizontale Achse gelagerte, in Fahrtrichtung des Staplers nebeneinander angeordnete Bedienhebel auf einer gemeinsamen Welle sitzen. Jeder Bedienhebel hat einen von oben ergreifbaren und betätigbaren Hebelkopf. Die unteren Enden der Hebelabschnitte bedienen Hydraulikventile derart, dass der dem Fahrer nächstgelegene innere Bedienhebel das Heben und Senken des Lasttragmittels und der mittlere und der äußere weitere die Bewegung des Lasttragmittels bewirken. Die Köpfe der Bedienhebel liegen von oben betrachtet auf einer gebogenen Linie derart, dass beim Wechseln des Ergreifens eines Kopfes ein sich auf einer Unterlage abstützender Ellbogen seine Lage im Wesentlichen beibehält.

Aus WO 00/64801 ist eine Bedienvorrichtung für ein Flurförderzeug bekannt geworden, mit einem Bedienelement, das von oben mit mehreren Fingern einer Hand erfaßt werden kann, um es in Richtung der Finger vor- oder zurückzubewegen. Die Breite des Bedienelements ist geringer als die Breite der Hand, sodass sich der kleine Finger und gegebenenfalls der Ringfinger oder auch weitere Finger der Hand an einer Fläche abstützen kann, die neben dem Bedienelement angeordnet ist. Die Auflagefläche des Bedienelements dient zur Betätigung einzelner Funktionen des Fahrzeugs.

Im letztgenannten Fall liegt ein Multifunktionshebel vor, mit dem eine vielzahl von Funktionen realisiert werden können. Der Bediener kann sich jedoch mit der Hand nur unzulänglich abstützen. Bei Einzelhebeln ist das Abstützen möglich, es können jedoch nicht mehrere Funktionen gleichzeitig ausgeführt werden. In beiden bekannten Fällen hat der Bediener keine Möglichkeit, sich einerseits abzustützen und andererseits eine Funktion zu betätigen.

Der Erfindung liegt die Aufgabe zugrunde, eine handbetätigte Bedienvorrichtung für einen Bedienplatz eines Flurförderzeugs zu schaffen, an der sich der Bediener einerseits abstützen und festhalten kann und andererseits in der Lage ist, mit einem oder mehreren Fingern der abstützenden Hand verschiedene Funktionen des Flurförderzeugs zu betätigen.

Aus den Logistik Journal "Starkes Modell" von Februar 2005 ist eine Bedienvorrichtung gemäß dem Oberbegriff des Anspruchs 1 bekannt.

Diese Aufgabe wird durch die Merkmale des Anspruchs 1 gelöst.

Die erfindungsgemäße Bedienvorrichtung enthält eine stationäre erhabene Handballenauflage, die in geeigneter Weise an einem Untergrund seitlich und etwas vor der Bedienperson liegend angebracht und mit einer oberen Auflagefläche versehen ist, auf der der Handballen der Hand von oben auflegbar ist. Die Auflagefläche ist in Richtung der Finger der aufliegenden Hand begrenzt, da die Auflagefläche im Wesentlichen nur zur Auflage des Handballens dient. Die Begrenzung ist durch eine vordere und eine hintere von der Auflagefläche abfallende Fläche vorgegeben. Erfindungsgemäß ist ferner ein gegenüber der Auflagefläche abgesenkter Abschnitt angeordnet, damit die Finger der auf der Auflagefläche liegenden Hand eine abgewinkelte Haltung einnehmen können. Dadurch können die abgewinkelten Finger in entspannte Lage gebracht werden, wenn die Hand des Bedieners auf der Handballenauflage aufliegt. Gleichzeitig ist es möglich, dass der Bediener die Handballenauflage übergreift, um dynamische Kräfte aus dem Fahrbetrieb durch einen festen Zugriff des Bedieners aufzufangen. Hierbei können die Finger sich gegen die vordere Fläche legen und der proximale Abschnitt des Handballens sich an der hinteren Fläche abstützen. Erfindungsgemäß ist ferner mindestens ein Bedienelement für eine Funktion des Flurförderzeugs auf der der Auflagefläche gegenüberliegenden Seite des abgesenkten Abschnitts so angeordnet, dass es mit mindestens einem Finger der aufliegenden Hand betätigt werden kann.

Der erfindungsgemäßen Handballenauflage kann eine Mehrzahl von Bedienelementen für die verschiedenen Funktionen eines Flurförderzeugs zugeordnet werden, beispielsweise auch für die Umschaltung der Fahrtrichtung, die Betätigung der Hupe, eine proportionale Betätigung verschiedener Hydraulikfunktionen usw. Mit der Erfindung wird eine Festhaltefunktion erreicht, die ein sicheres Abstützen des Bedieners erlaubt, wenn durch dynamische Kräfte am Fahrzeug eine entsprechende Einwirkung auf den Fahrer stattfindet. Bei Nichtbetätigung der Bedienelemente ist eine entspannte Handposition mit leicht nach unten abgewinkelter und somit entspannter Fingerhaltung dadurch ermöglicht, dass der abgesenkte Abschnitt vor der Handballenauflagefläche liegt. Außerdem ist die Auflagefläche so ausgebildet, dass sie an unterschiedliche Handgrößen angepaßt ist.

Nach einer Ausgestaltung der Erfindung sind mehrere nebeneinander liegende Bedienhebel vorgesehen. Sie dienen vorzugsweise zur Betätigung von Hydraulikfunktionen und erzeugen vorzugsweise analoge Betätigungssignale, um bei einer Auslenkung der Bedienhebel eine proportionale Stellung der entsprechenden Hydraulikfunktion zu erzielen.

Nach der Erfindung ist mindestens ein weiteres Bedienelement seitlich an der Handballenauflage so angebracht, dass es mit dem Daumen der Hand betätigbar ist, die auf der Auflagefläche aufliegt. Vorzugsweise ist das weitere Bedienelement in Daumenrichtung länglich ausgebildet, sodass es aus unterschiedlichen Handpositionen heraus bedient werden kann. Die von den Bedienelementen betätigten Schalt- oder Steuerorgane können digital oder analog arbeiten.

Nach einer weiteren Ausgestaltung der Erfindung ist die Auflagefläche breiter als der abgesenkte Abschnitt. Die Auflagefläche ist so breit, dass auch bei maximaler Handgröße noch eine satte Handauflage möglich ist. Neben dem abgesenkten Abschnitt kann ein weiteres Bedienelement angeordnet sein, das z.B. mit dem kleinen Finger oder dem Ringfinger der auf der Auflagefläche liegenden Hand betätigt werden kann.

Nach einer weiteren Ausgestaltung der Erfindung ist die Auflagefläche zur Anpassung an die Handballenkontur schwach konvex gewölbt. Zum Handgelenk hin fällt die Auflagefläche nach einer weiteren Ausgestaltung der Erfindung gewölbt zum Untergrund hin ab, um in Druckrichtung auf die Handballenauflage eine ausreichende Abstützung zu gewährleisten.

Nach einer weiteren Ausgestaltung der Erfindung erstreckt sich die Auflagefläche auf der Daumenseite bis in den Bereich des abgesenkten Abschnitts. Dies ermöglicht eine taktile Orientierung durch seitliche Berührung mit dem Zeigefinger (rechte Hand), jederzeit einen Zugriff auf daumenbetätigte Bedienelemente und eine seitliche Abstützung.

In einer anderen Ausgestaltung ist vorgesehen, dass die Handablage eine in sich geschlossene Funktionseinheit bildet. Dadurch kann die erfindungsgemäße Bedienvorrichtung an unterschiedlichen Geräten angebracht werden. Die Zusammenfassung zu einer Baugruppe ermöglicht auch einen wirksamen Schutz gegen Umwelteinflüsse, wie Feuchtigkeit und Schmutz. Außerdem kann innerhalb der Handballenauflage, die in Form eines Schalenkörpers ausgebildet ist, die für die Betätigung der Funktionseinheiten erforderliche Elektronik, beispielsweise in Form einer Leiterplatte, untergebracht sein

Die Funktionseinheit kann als Ganzes einfach durch andere Bedienelemente oder -einheiten ausgetauscht werden.

Die Erfindung soll nachfolgend anhand eines in Zeichnungen dargestellten Ausführungsbeispiels näher erläutert werden.
- Fig. 1: zeigt perspektivisch eine als Funktionseinheit ausgebildete Bedienvorrichtung nach der Erfindung.
- Fig. 2: zeigt die Bedienvorrichtung nach Figur 1 bei einfacher Handauflage ohne Betätigung.
- Fig. 3: zeigt eine ähnliche Darstellung wie Figur 2 bei Betätigung eines Bedienhebels in einer ersten Position der Hand.
- Fig. 4: zeigt eine ähnliche Darstellung wie Figur 3, jedoch in einer anderen Position der Hand.
- Fig. 5: zeigt die Betätigung eines anderen Bedienhebels bei einer Anordnung gemäß Figuren 2 bis 4.
- Fig. 6: zeigt perspektivisch einen Gegengewichtsstapler mit einer Bedienvorrichtung nach den Figuren 1 bis 5.

In Figur 6 ist ein Gegengewichtsstapler 50 herkömmlicher Bauweise dargestellt. In der Kabine ist ein Sitz 52 für den Fahrer zu erkennen und auf der rechten Seite des Sitzes eine Armlehne 54, an deren vorderen Ende eine Bedieneinheit 10 angebracht ist. Bei der Betätigung der Bedieneinheit 10 kann der Unterarm auf der Armlehne 54 aufliegen, muß es jedoch nicht. Weitere Einzelheiten der Bedieneinheit 10 gehen aus den Figuren 1 bis 5 hervor.

In Figur 1 ist die Bedieneinheit 10 detaillierter dargestellt, welche einen Schalenkörper (12) aus Kunststoffmaterial aufweist. Der Schalenkörper 12 ist an einer geeigneten Stelle im Bedienplatz eines Flurförderzeugs auf einer Unterlage angeordnet (nicht dargestellt), beispielsweise auf der rechten Seite neben dem Fahrerplatz in leicht erhöhter Position, sodass der Fahrer seinen Arm auf einer Armablage ablegen kann, wobei der Schalenkörper vor der Armauflage liegt. Letzteres ist jedoch nicht Voraussetzung. Wenn nachstehend die Begriffe "hinten" und "vorn" verwendet werden, dann in Bezugnahme auf die Bedienungsperson, welche mit der rechten Hand eine rechts und schräg vom von ihr liegende Bedieneinheit betätigt.

Der Schalenkörper 12 weist eine obere Auflagefläche 14 auf, die nach hinten gewölbt in eine Rückfläche 16 übergeht. Nach vom schließt sich an die Auflagefläche 14 ein tieferliegender Absatz 18 an, wobei der Übergang von der Auflagefläche 14 über eine gerundete Kante 20 erfolgt. Der Absatz 18 hat eine geringere Breite als die Auflagefläche 14 (siehe auch Figuren 2 bis 5), wobei die Kante 20 im Bereich des rechten Endes des Absatzes 18 eine zurückspringende Stufe 22 aufweist. Neben dem Absatz 18 ist etwas tiefer oder gleich hoch liegend als der Absatz 18 eine Schalttaste 24 angeordnet, deren Breite annähernd derart ist, dass sie sich bis zur rechten Seite der Einheit 10 erstreckt (siehe auch Figuren 2 bis 5).

Auf der linken Seite der Einheit 10 ist eine längliche Schalttaste 26 in den Schalenkörper eingelassen, die, wie aus den Figuren 2 bis 5 hervorgeht, etwas über die übrigen Seitenflächen der Einheit 10 übersteht. Unterhalb der länglichen Schalttaste ist eine weitere Schalttaste 28 in die Seite der Einheit 10 eingelassen, die jedoch deutlich kürzer ist, als die Schalttaste 26. Anstelle von Schalttasten 26 oder 28 können Betätigungswippen, Kreuzschalter oder dergleichen vorgesehen sein. Ihre Wirkungsweise kann analog oder digital sein.

An der Vorderseite des Absatzes 18 sind vier winklige Hebel 30, 32, 34 und 36 nebeneinander angelenkt. Die unteren Schenkel der Hebel 30 bis 36 erstrecken sich annähernd horizontal, während die oberen Schenkel sich annähernd vertikal erstrecken. Am oberen Ende der vertikalen Schenkel sind Köpfe 38, 40, 42, 44 angebracht oder ausgeformt. Über die Schalthebel 30 bis 36 werden verschiedene Hydraulikfunktionen des nicht gezeigten Flurförderzeugs betätigt, wobei die betätigten Schalter Analogschalter sind, um eine proportionale Betätigung in Abhängigkeit von der Auslenkung der Hebel 30 bis 36 zu erzielen. Die Schalttaste 26 dient im vorliegenden Fall zur Umschaltung der Fahrtrichtung des Flurförderzeugs, und die Schalttaste 28 ist für eine Zusatzfunktion vorgesehen. Zur Betätigung einer Zusatzfunktion dient auch die Schalttaste 24. Die Bedienköpfe können aus einem weichen und/oder rauhen Material bestehen, damit sie mit dem Finger vor und zurück bewegt werden können. Außerdem können sie eine Kontur aufweisen, durch welche eine einfache Betätigung möglich wird.

Die Köpfe 38 bis 44 sind auf einem Bogen mit großem Radius angeordnet und im Abstand so gewählt, dass eine sinnfällige Betätigung durch die Finger der aufliegenden Hand ermöglicht ist.

In den Figuren 2 bis 5 sind verschiedene Positionen einer Hand dargestellt, die mit der Bedieneinheit 10 zusammenwirkt. In Figur 2 ist gezeigt, wie der Ballen der Hand auf der Auflagefläche 14 ruht und dabei auch gegen die gewölbt nach unten verlaufende Fläche 16 anliegt. Kräfte, welche den Körper der nicht gezeigten Bedienungsperson nach vom zu bewegen trachten, können daher durch Abstützung an der Fläche 16 aufgefangen werden. Die Finger der Hand sind nach unten abgewinkelt und erstrecken sich in Richtung des Absatzes 18. Kräfte auf die Bedienungsperson, welche den Körper nach hinten zu bewegen trachten, kann die Bedienungsperson durch Hintergreifen der Fläche, welche zum Absatz 18 abfällt, abfangen. Ansonsten kann die Hand zwanglos auf der Handballenauflage aufliegen, wobei der Daumen seitlich entspannt neben oder oberhalb der Schalttaste 26 liegen kann, was jedoch nicht obligatorisch ist, wie aus Figur 5 ersichtlich.

Aus den Figuren 1 bis 5 wird ersichtlich, dass sich ein Abschnitt der Auflagefläche 14 neben dem Absatz 18 erstreckt. Er ist in den Figuren mit 46 bezeichnet. In der Darstellung nach Figur 2 liegt der Zeigefinger seitlich an diesem Vorsprung 46 an. Er bildet eine taktile Orientierung für die Bedienungsperson.

In Figur 3 ist gezeigt, wie der Zeigefinger die Schalttaste 38 betätigt und den zugehörigen Hebel nach vorn drückt. Gleichzeitig wird die Schalttaste 26 durch den Daumen 26 betätigt. Die gleiche Betätigung findet auch in der Darstellung nach Figur 4 statt, wobei jedoch die Hand eine etwas zurückgezogenere Position relativ zu Figur 3 einnimmt. Die Form der Auflagefläche 14 und der Bedieneinheit bzw. des Schalenkörpers 12 insgesamt ist derart, dass der Handballen unterschiedliche Positionen einnehmen kann, um gleichwohl die beschriebenen Schalttasten betätigen zu können. Diese Form ermöglicht auch eine Anpassung an unterschiedliche Handgrößen. Die längliche Form der Schalttaste 26 ermöglicht eine Betätigung aus unterschiedlichen Handpositionen heraus (Figur 3 und Figur 4).

In Figur 5 ist gezeigt, wie mit Zeigefinger und Mittelfinger die Köpfe 40 und 44 betätigt werden. Zugleich könnte mit dem kleinen Finger die Schalttaste 24 betätigt werden.

In den Figuren 2 bis 5 ist im Bereich der Auflagefläche 14 eine gestrichelte Linie 48 zu erkennen. Sie soll andeuten, dass die zum Absatz 18 abfallende Schulterfläche im unteren Bereich nach hinten zurückflieht, um den Fingern eine wirksame Griffmöglichkeit zu bieten.

Schalter und ähnliche Teile, die von den einzelnen Hebeln bzw. Tasten betätigt werden, sind innerhalb des Schalenkörpers 12 untergebracht, beispielsweise auf einer gemeinsamen Leiterplatte. Bei den Hebeln, Wippen oder dergleichen, die eine Betätigungsmöglichkeit in entgegengesetzten Richtungen vorsehen, ist vorzugsweise eine Neutralstellung vorgesehen, in die nach Auslenkung eine Rückstellung durch eine Feder stattfindet.

## Patentansprüche

1. Handbetätigte Bedienvorrichtung für einen Bedienplatz eines Flurförderzeugs, mit einer stationären, erhabenen, seitlich neben und vor der stehenden oder sitzenden Bedienungsperson liegenden Handballenauflage (12), mit einer oberen Auflagefläche (14), auf der der Handballen der Hand der Bedienungsperson von oben auflegbar ist, einer vorderen, von der Bedienungsperson abgewandten Fläche (20) und einer der Bedienungsperson zugewandten Fläche (16) und mindestens einem Bedienelement für eine Funktion des Flurförderzeugs an dem der Auflagefläche (14) abgewandten Ende der Handballenauflage, das so angeordnet ist, daß es mit mindestens einem Finger betätigbar ist, wobei die vordere und hintere Fläche (20, 16) so dimensioniert sind, daß die Handballenauflage zwischen den Fingern und einem dem Handgelenk zugewandten proximalen Abschnitt des Handballens ergriffen werden kann und ein vor der vorderen Fläche (20) liegender, gegenüber der Auflagefläche (14) abgesenkter Abschnitt (18) so angeordnet ist, daß die Finger der auf der Auflagefläche (14) liegenden Hand abgewinkelt werden können und das Bedienelement auf der der vorderen Fläche (20) gegenüberliegenden Seite des abgesenkten Abschnitts (18) angeordnet ist, **dadurch gekennzeichnet, daß** Auflagefläche (14) und abgesenkter Abschnitt (18) sowie vordere und hintere Fläche (20, 16) an einem Schalenkörper (12) ausgebildet sind und seitlich im Schalenkörper (12) mindestens ein Bedienelement (26, 28) so eingelassen ist, daß es mit dem Daumen einer Hand betätigbar ist, die auf der Auflagefläche (14) aufliegt.

2. Bedienvorrichtung nach Anspruch 1, **dadurch gekennzeichnet, dass** mehrere nebeneinanderliegende Bedienelemente (30 bis 36) vorgesehen sind.

3. Bedienvorrichtung nach Anspruch 1 oder 2, **dadurch gekennzeichnet, dass** die Bedienelemente (30 bis 36) im wesentlichen vor- und zurückbewegbar gelagert sind.

4. Bedienvorrichtung nach Anspruch 1, **dadurch gekennzeichnet, dass** das mindestens eine seitliche Bedienelement (26) in Daumenrichtung länglich ausgebildet ist.

5. Bedienvorrichtung nach einem der Ansprüche 1 bis 4, **dadurch gekennzeichnet, dass** die Auflagefläche (14) breiter ist als der abgesenkte Abschnitt (18).

6. Bedienvorrichtung nach Anspruch 5, **dadurch gekennzeichnet, dass** nahe dem abgesenkten Abschnitt (18) ein seitliches Bedienelemente (24) so angeordnet ist, dass es vorzugsweise mit dem kleinen Finger oder dem Ringfinger der Hand betätigbar ist, die auf der Auflagefläche (14) aufliegt.

7. Bedienvorrichtung nach einem der Ansprüche 1 bis 6, **dadurch gekennzeichnet, dass** die Auflagefläche (14) zur Anpassung an die Handballenkontur konvex oder zylindrisch gewölbt ist.

8. Bedienvorrichtung nach einem der Ansprüche 1 bis 7, **dadurch gekennzeichnet, dass** die Auflagefläche (14) auf der zum Handgelenk der aufliegenden Hand hin liegenden Seite gerundet in die hintere Fläche übergeht.

9. Bedienvorrichtung nach einem der Ansprüche 1 bis 8, **dadurch gekennzeichnet, dass** ein Abschnitt (46) der Auflagefläche (14) auf der Daumenseite sich bis in den Bereich des abgesenkten Abschnitts (18) hinein erstreckt.

10. Bedienvorrichtung nach einem der Ansprüche 1 bis 9, **dadurch gekennzeichnet, dass** die Handballenauflage (12) bzw. die Auflagefläche (14) so ausgelegt ist, dass die Bedienelemente aus unterschiedlichen Auflagepositionen der Hand betätigbar sind.

11. Bedienvorrichtung nach einem der Ansprüche 1 bis 10, **dadurch gekennzeichnet, dass** der Schalenkörper und die Bedienelemente (38 bis 44; 26, 28; 24) eine gemeinsame, in sich geschlossene Funktionseinheit (10) bilden.

12. Bedienvorrichtung nach einem der Ansprüche 1 bis 11, **dadurch gekennzeichnet, dass** der Schalenkörper (12) die von den Bedienelementen betätigbaren Schalter und sonstige elektrische bzw. elektronische Bauteile für die Bedienung der Funktionen aufnimmt.

13. Bedienvorrichtung nach Anspruch 12, **dadurch gekennzeichnet, dass** der Schalenkörper eine Leiterplatte für Elektronikbauteile aufnimmt.

## Claims

1. A hand-actuated operating device for an operator's control station of an industrial truck, having a stationary, raised rest (12) for the ball of the thumb that is disposed laterally beside and in front of the standing or sitting operator, including an upper support area (14) on which the ball of the thumb of the operator's hand is adapted to be placed from top, a forward surface (20) facing away from the operator and a surface (16) facing the operator and at least one control element for a function of the industrial truck is disposed on the end of the rest (12) for the ball of the thumb that is facing away from the support area (14) so as to enable its actuation by at least one finger wherein the forward and backward surfaces (20, 16) are dimensioned so to allow the support for the ball of the thumb to be gripped between the fingers and a proximal portion of the ball that faces the wrist and a portion (18) located in front of the forward surface (20) which is lowered with respect to the support area (14) is disposed such as to allow the fingers of the hand resting on the support area (14) to be placed at an angle and the control element is disposed on the side of the lowered portion (18) opposite to the forward surface (20), **characterized in that** support area (14) and lowered portion (18) as well as forward and backward surfaces (20, 16) are formed on a shell body (12) and laterally in the shell body (12) at least one control element (26, 28) is attached so as to allow the element to be actuated by the thumb of a hand which rests on the support area (14).

2. The operating device as claimed in claim 1, **characterized in that** a plurality of adjacently arranged control elements (30 through 36) are provided.

3. The operating device as claimed in claim 1 or 2, **characterized in that** the control elements (30 through 36) are substantially mounted to be movable forwards and backwards.

4. The operating device as claimed in claim 1, **characterized in that** at least one lateral control element (26) is of an oblong shape in the thumb direction.

5. The operating device as claimed in any one of claims 1 to 4, **characterized in that** the support area (14) is wider than the lowered portion (18).

6. The operating device as claimed in claim 5, **characterized in that** a lateral control element (24) is disposed near the lowered portion (18) so as to enable the element to be preferably actuated by the little finger or ring finger of the hand which rests on the support area (14).

7. The operating device as claimed in any one of claims 1 to 6, **characterized in that** the support area (14) is convex or cylindrically domed to adapt it to the contour of the ball of the thumb.

8. The operating device as claimed in any one of claims 1 to 7, **characterized in that** the support area (14) passes over in a rounded shape into the rearward area on the side directed to the wrist of the resting hand.

9. The operating device as claimed in any one of claims 1 to 8, **characterized in that** a portion (46) of the support area (14) on the thumb side extends into the interior of the region of the lowered portion (18).

10. The operating device as claimed in any one of claims 1 to 9, **characterized in that** the rest (12) for the ball of the thumb and the support area (14) are designed so as to enable the control elements to be actuated from different rest positions of the hand.

11. The operating device as claimed in any one of claims 1 to 10, **characterized in that** the shell body and the control elements (38 to 44; 26, 28; 24) define a common, self-contained functional unit (10).

12. The operating device as claimed in any one of claims 1 to 11, **characterized in that** the shell body (12) accommodates the switches adapted to be actuated by the control elements and other electric and electronic components for the control of the functions.

13. The operating device as claimed in claims 12, **characterized in that** the shell body accommodates a printed circuit board for electronic components.

## Revendications

1. Dispositif de commande à main pour poste de conduite d'un chariot industriel, comprenant un repose-paumes (12) fixe convexe se trouvant latéralement à côté et devant l'opérateur debout ou assis, avec une surface d'appui (14) supérieure sur laquelle la paume de la main de l'opérateur peut être posée d'en haut, une surface frontale (20) détournée de l'opérateur et une surface (16) tournée vers l'opérateur et au moins un élément de commande pour une fonction du chariot industriel à l'extrémité du repose-paumes détournée de la surface d'appui (14), qui est disposé de telle façon qu'il peut être actionné avec au moins un doigt, les surfaces frontale et arrière (20, 16) étant dimensionnées de telle façon que le repose-paumes peut être saisi entre les doigts et une section proximale de la paume tournée vers le poignet et une section (18) abaissée par rapport à la surface d'appui (14) se trouvant devant la surface frontale (20) étant disposée de telle façon que les doigt de la main reposant sur la surface d'appui (14) peuvent être pliés et l'élément de commande étant disposé sur le côté de la section abaissée (18) opposé à la surface frontale (20), **caractérisé en ce que** la surface d'appui (14) et la section abaissée (18) ainsi que les surfaces frontale et arrière (20, 16) sont formées sur un corps de coque (12) et, latéralement dans le corps de coque (12), au moins un élément de commande (26, 28) est encastré de telle façon qu'il peut être actionné par le pouce d'une main qui repose sur la surface d'appui (14)

2. Dispositif de commande selon la revendication 1, **caractérisé en ce que** plusieurs éléments de commande placés les uns à côté des autres (30 à 36) sont prévus.

3. Dispositif de commande selon la revendication 1 ou 2, **caractérisé en ce que** les éléments de commande (30 à 36) sont logés essentiellement de manière mobile vers l'avant et vers l'arrière.

4. Dispositif de commande selon la revendication 1, **caractérisé en ce que** le au moins un élément de commande (26) latéral est formé oblong dans la direction du pouce.

5. Dispositif de commande selon l'une des revendications 1 à 4, **caractérisé en ce que** la surface d'appui (14) est plus large que la section abaissée (18).

6. Dispositif de commande selon la revendication 5, **caractérisé en ce qu'**un élément de commande (24) latéral est disposé de telle façon à proximité de la section abaissée (18) qu'il peut être activé de préférence avec l'auriculaire ou l'annulaire de la main qui repose sur la surface d'appui (14).

7. Dispositif de commande selon l'une des revendications 1 à 6, **caractérisé en ce que** la surface d'appui (14) est convexe ou bombée en forme de cylindre pour l'ajustement au contour de la paume.

8. Dispositif de commande selon l'une des revendications 1 à 7, **caractérisé en ce que** la surface d'appui (14) se fond dans la surface arrière de manière arrondie du côté se trouvant tourné vers le poignet de la main posée.

9. Dispositif de commande selon l'une des revendications 1 à 8, **caractérisé en ce qu'**une section (46) de la surface d'appui (14) du côté du pouce s'étend jusque dans la zone de la section abaissée (18).

10. Dispositif de commande selon l'une des revendications 1 à 9, **caractérisé en ce que** le repose-paumes (12) ou la surface d'appui (14) est conçu(e) de telle façon que les éléments de commande peuvent être actionnés depuis différentes positions d'appui de la main.

11. Dispositif de commande selon l'une des revendications 1 à 10, **caractérisé en ce que** le corps de coque et les éléments de commande (38 à 44 ; 26, 28 ; 24) forment une unité fonctionnelle (10) commune cohérente.

12. Dispositif de commande selon l'une des revendications 1 à 11, **caractérisé en ce que** le corps de coque (12) abrite les commutateurs pouvant être actionnés par les éléments de commande et d'autres composants électriques ou électroniques pour la commande des fonctions.

13. Dispositif de commande selon la revendication 12, **caractérisé en ce que** le corps de coque abrite une plaquette de circuit imprimé pour composants électroniques.
